# EUROPÄISCHE PATENTSCHRIFT

(11) **EP 1 510 268 B1**
(45) Veröffentlichungstag und Bekanntmachung des Hinweises auf die Patenterteilung: **27.09.2006**
(21) Anmeldenummer: 04019644.6
(22) Anmeldetag: 18.08.2004
(51) Int. Cl.: B21D 39/02

(54) **Vorrichtung zum Vor- und Fertigfalzen**
Apparatus for prehemming and final hemming
Dispositif de présertissage et de sertissage

(30) Priorität: 19.08.2003 DE 10338537
(43) Veröffentlichungstag der Anmeldung: 02.03.2005
(73) Patentinhaber: CUBO GmbH, 70499 Stuttgart (DE)
(72) Erfinder: Cucco, Guiseppe, 14055 Costigliole Asti (IT); Borgogno, Maurizio, Dr., 70499 Stuttgart (DE)
(74) Vertreter: Herzog, Günter

(56) Entgegenhaltungen:
- EP-A- 1 103 320
- EP-B- 1 212 157
- DE-A- 4 418 684
- DE-C- 518 307

## Beschreibung

### Stand der Technik

Die Erfindung geht aus von einer Vorrichtung zum Vor- und Fertigfalzen von Blechen, insbesondere Kraftfahrzeug-Karosserieteilen, nach der Gattung des Hauptanspruchs (siehe z.B. EP.B-1 212 157).

Derartige Vorrichtungen zum Vor- und Fertigfalzen sind in vielfältigerweise bekannt. Bei einer bekannten Vorrichtung (DE 19747292), bei der ein Innenblech zumindest im Randbereich auf einem Außenblech liegt und das Außenblech am Rand einen aufstehenden Flansch aufweist, sind die Werkzeuge zum Vor- und Fertigfalzen an einer gemeinsamen Schwenkvorrichtung angeordnet, mit einer Schwinge, an deren Ende, das Vorfalzwerkzeug und das Fertigfalzwerkzeug angeordnet sind und an deren anderen Ende eine Betätigungseinrichtung angelenkt ist, wobei in der Falzposition die Bleche gegen die feststehenden Werkzeuge gepresst werden. Bei dieser Vorrichtung ist eine Schwinge über einen vorderen Hebel und einen hinteren Hebel, deren Hebellagerabstände unterschiedlich sind, nach Art eines Viergelenks, auf einem Lagerbock gelenkig befestigt, so dass die Werkzeuge durch eine kombinierte Schwenk- und Versatzbewegung nacheinander in dieselbe Arbeitsposition zum Vor- bzw. Fertigfalzen gebracht werden. Der Nachteil dieser Vorrichtung besteht vor allem darin, dass die Schwinge für den Falzarbeitsvorgang eine Bewegung vollzieht, die das Werkzeug gegenüber dem Werkstück eine Kurvenbahn vollziehen lässt, welche ein kontrolliertes Falzen schwierig macht. Der für das Vor- bzw. Fertigfalzen erforderliche Hub, insbesondere in vertikaler Richtung, wird hier durch eine Schwenkbewegung bewirkt, die einen Mindestraum für deren Ablauf voraussetzt. Abgesehen davon ist der Aufwand für eine derartige Schwinge außerordentlich groß, wobei sich die Hebelkräfte bekanntlich je nach Schwenklage wesentlich ändern. Das System ist somit teuer, umständlich und unpräzise sowie relativ schlecht ansteuerbar.

Es sind auch andere Falzvorrichtungen bekannt, bei denen beispielsweise in Art einer Falzzange (DE US 10016391) die Falzvorgänge durchgeführt werden, die zwar im wesentlichen kinematisch entkoppelt sind, da die Falzzange um eine zur Schließebene derselben senkrechte Drehachse schwenkbar ist, die jedoch Teil eines Mehrachsindustrieroboters ist, mit den dabei gegebenen außerordentlich hohen Kosten.

### Die Erfindung und ihre Vorteile

Die Erfindung mit den Merkmalen des Hauptanspruchs hat demgegenüber den Vorteil eines sehr einfachen äußerst präzisen Anfahrens des Werkzeugs an das Werkstück, wobei das Aufteilen der erforderlichen Hübe über einen Horizontalschlitten und einen Vertikalschlitten zu einer äußerst einfachen Bewegungskopplung führt ohne aufwendige und komplizierte Steuermittel.

Nach einer vorteilhaften Ausgestaltung der Erfindung weist die Hubvorrichtung für das vertikale Verfahren des Werkzeugs zwei Hubvorgänge auf, nämlich einen Anfahrhub und einen relativ zu diesem verlaufenden Arbeitshub. Durch diese Aufteilung der Hübe kann das Anfahren nämlich einerseits zum Vorfalzen und andererseits zum Fertigfalzen durch den Anfahrhub erfolgen, dies jeweils in Verbindung mit dem Horizontalverfahren mit Hilfe des Horizontalschlittens während der eigentliche Arbeitsvorgang, also das eigentliche Falzen, durch den Arbeitshub bewirkt wird. Dieser Arbeitshub kann in unterschiedlichster Weise angetrieben sein, beispielsweise elektrisch aber auch pneumatisch oder hydraulisch bzw. mechanisch. Maßgebend ist, dass er unabhängig vom Anfahrhub erfolgt.

Nach einer diesbezüglichen vorteilhaften Ausgestaltung der Erfindung ist der Anfahrhub über den Vertikalschlitten ausführbar an dem eine Arbeitsvorrichtung für den Arbeitshub angeordnet ist. Die Arbeitsvorrichtung wird somit mit dem Vertikalschlitten verfahren.

Nach einer diesbezüglichen vorteilhaften Ausgestaltung der Erfindung weist die Arbeitsvorrichtung einen über einen Exzenter angetriebenen Schlitten für die Relativverstellung des Werkzeugs zum Vertikalschlitten auf. Ein solcher Exzenter kann beispielsweise durch einen Elektromotor aber auch durch sonstige Mittel angetrieben werden und hat vor allem den Vorteil einer günstigen Kraftübertragung.

Nach einer zusätzlichen Ausgestaltung der Erfindung ist der Vertikalschlitten über eine Spindel antreibbar, welche in eine kraftschlüssig mit dem Vertikalschlitten verbundene Gewindeeinheit greift. Da die eigentliche Belastung bei der Falzarbeit auf den Horizontalschlitten erfolgt und die Verstellung von der Spindel nicht auf bzw. deren Gewinde kann diese je nach Steigung problemlos Ruhekräfte übernehmen. Da diese in Achsrichtung angreifen, erfolgt hierdurch eine äußerst günstige Kraftverteilung der gesamten Vorrichtung. Der Antrieb der Spindel kann wiederum in unterschiedlichster Weise beispielsweise über einen Elektromotor erfolgen.

Nach einer zusätzlichen vorteilhaften Ausgestaltung der Erfindung erfolgt der horizontale Antrieb des Horizontalschlittens über eine in ihrem Verlauf von der Vertikalen abweichenden Führungsnut und einem darin geführten Zapfen, wobei eines davon mit dem Horizontalschlitten und das andere mit dem Vertikalschlitten kraftschlüssig bzw. formschlüssig verbunden ist. Auch hierdurch wird äußerst kraft- und verstellökonomisch bei der Vertikalverstellung eine Horizontalverstellung erzielt, so dass nach beendetem Vorfalzen das Werkzeug aus seiner Arbeitsposition herausgefahren und das Fertigfalzwerkzeug nach entsprechender horizontaler und vertikaler Verschiebung in seine neue Arbeitsposition für das Fertigfalzen gebracht wird, so dass beispielsweise über den Exzenter der Fertigfalzvorgang stattfinden kann.

Nach einer zusätzlichen vorteilhaften Ausgestaltung der Erfindung dient für das Vorfalzen bzw. für das Fertigfalzen je ein synchron zueinander verfahrbares Werkzeug. Vorteilhafterweise wird hierbei dieses Werkzeug vertikal bzw. horizontal verfahren, anstatt wie bei oben genannter bekannter Vorrichtung über eine Kurvenbahn.

Weitere Vorteile und vorteilhafte Ausgestaltungen der Erfindung sind der nachfolgenden Beschreibung, der Zeichnung und den Ansprüchen entnehmbar.

### Zeichnung

Ein Ausführungsbeispiel des Gegenstandes der Erfindung ist stark vereinfacht in der Zeichnung dargestellt und wird im folgenden näher erläutert. Es zeigen:
- Figur 1: die erfindungsgemäße Vorrichtung in der Seitenansicht und zum Teil im Schnitt;
- Figur 2: einen Ausschnitt aus Figur 1 in vergrößertem Maßstab und mit eingelegtem Werkstück;
- Figur 3: eine Darstellung entsprechend Figur 1 aber in Vorfalzstellung und
- Figur 4: eine Darstellung entsprechend Figur 1 aber in Fertigfalzstellung.

### Beschreibung des Ausführungsbeispiels

Die erfindungsgemäße Vorrichtung wie sie beispielhaft in Figur 1 dargestellt ist, dient zum Vor- und Fertigfalzen von Blechteilen 1 und 2, wie sie typischerweise im Kraftfahrzeugkarosseriebau durch ein derartiges Falzen miteinander verbunden werden. Hierbei wird ein entsprechender Blechabschnitt 3 über das Ende eines anderen Bleches gefalzt. Die einander zugeordneten Bleche 1 und 2 (siehe Figur 2) sind durch eine nicht dargestellte Einspanneinrichtung auf einem Widerlager 4 festgespannt, wobei während des Falzvorganges das Widerlager 4 in seiner Position verbleibt wogegen zwei Falzwerkzeuge, nämlich ein Vorfalzwerkzeug 5 und ein Fertigfalzwerkzeug 6 durch die erfindungsgemäße Vorrichtung zur Durchführung des Falzvorganges betätigt werden.

Für den Falzvorgang werden die Falzwerkzeuge 5 und 6 in die jeweilige Arbeitsstellung für das Vorfalzen und Fertigfalzen entsprechend der Pfeile I und II verfahren, um danach für den Arbeitsgang, also den eigentlichen Falzvorgang, entsprechend der Pfeile III und IV aus Figur 3 und Figur 4 betätigt zu werden, wie weiter unten beschrieben.

Mit dem Widerlager 4 ist ortsfest ein Maschinenbett 7 verbunden, in der eine Spindel 8 gelagert ist, welche durch einen Motor 9 antreibbar ist und auf welchem ein horizontal verschiebbarer Horizontalschlitten 10 gelagert ist, der den übrigen Antrieb sowie die Falzwerkzeuge 5 und 6 trägt. Über diesen Horizontalschlitten 10 werden die Falzwerkzeuge 5 und 6 horizontal in Richtung Werkstück 1, 2, 3 entsprechend dem Pfeil I verschoben.

Die vertikale Verstellung der Falzwerkzeuge 5 und 6 erfolgt über einen Vertikalschlitten 11, der auf eine vertikal verlaufenden Tragfläche 12 des Horizontalschlittens 10 gelagert ist und an dem entsprechend höhenverstellbar die Falzwerkzeuge 5 und 6 angeordnet sind. Am Vertikalschlitten 11 ist eine Gewindeeinheit 13 verbunden, so dass bei Antrieb der Spindel 8 durch den Motor 9 je nach Drehrichtung der Vertikalschlitten 11 nach oben oder nach unten einschließlich der Falzwerkzeuge 5 und 6 verschoben wird.

Über die Schlitten 10 und 11 werden somit die Falzwerkzeuge 5 und 6 an die Bleche 1, 2, 3 für den Vor- und Fertigfalzvorgang herangefahren. Der eigentliche Arbeitsschritt wird aber durch eine Arbeitsvorrichtung 14 erzielt, die eine im Vertikalschlitten 11 gelagerte Welle 15, einen Antriebsmotor 16 dieser Welle 15 und ein Exzentergetriebe 17 aufweist, bei dem über einen Exzenter eine Arbeitsplatte 18, auf der die Falzwerkzeuge 5 und 6 angeordnet sind, vertikal angetrieben wird. Beim eigentlichen Arbeitsgang, nämlich dem Falzen selbst, stehen somit die Schlitten 10 und 11 in einer entsprechenden Arbeitsstellung, während die eigentliche Falzarbeit durch das Exzentergetriebe 17 vollzogen wird. Hierbei kann ein Exzenter so angeordnet sein, dass eine höchste Verstellkraft der gewünschten Arbeitsposition entspricht. Zudem wird die höchst erforderliche Arbeitskraft beim Falzen auf ein separates Antriebsgerät, nämlich die Arbeitsvorrichtung 14 übertragen mit separatem Antriebsmotor. Die dann lediglich statisch belasteten Schlitten 10 und 11 befinden sich hierbei in Ruhestellung.

Für das horizontale Heranfahren der Falzwerkzeuge 5 und 6 mittels des Horizontalschlittens 10 dient ein Zapfen 19, der mit der Gewindeeinheit 13 bewegungsschlüssig verbunden ist und der in eine Führungsnut 20 der Tragfläche 12 greift, so dass eine Vertikalverstellung der Gewindeeinheit 13 und damit des Zapfens 19 eine Horizontalverstellung des Horizontalschlittens 10 bewirkt.

In Figur 2 ist ein Ausschnitt der erfindungsgemäßen Vorrichtung in vergrößertem Maßstab dargestellt zur Verdeutlichung des Arbeitsablaufs beim Blechfalzen durch darstellen der Bleche. Mit den durchgezogenen Linien sind die zwei Bleche 1 und 2 und der gekröpfte Abschnitt 3 vor der Bearbeitung gezeigt. Für den Falzvorgang wird der Vertikalschlitten 11 nach oben geschoben und die Tragfläche 12 nach links, so dass die Arbeitsfläche 21 am Vorfalzwerkzeug 5 oberhalb des Abschnittes 3 zum Liegen kommt. Danach wird durch das Exzentergetriebe 17, also über den Antriebsmotor 16 und die Welle 15, das Vorfalzwerkzeug 5 nach unten verschoben und verformt den Abschnitt 3 in die Stellung 3', also eine schräge Stellung dessen Neigung der Neigung der Arbeitsfläche 21 am Vorfalzwerkzeug entspricht, wie in Figur 3 beschrieben. Danach wird die Arbeitsplatte 18 über das Exzentergetriebe 17 wieder zurückgefahren und die Falzwerkzeuge über die gezeigte neutrale Lage in die zweite Arbeitsstellung für das Fertigfalzen verfahren, wie sie in Figur 4 dargestellt ist. In dieser Arbeitsstellung wird wiederum über das Exzentergetriebe 17 die Arbeitsplatte 18 nach unten verschoben, so dass die Arbeitsfläche 22 des Fertigfalzwerkzeuges 6 zur Auflage auf den vorgefalzten Abschnitt 3' gelangt und diesen als 3" in die gezeigte Endlage des Fertigfalzens presst.

In Figur 3 nimmt die erfinderische Vorrichtung eine Arbeitsstellung fürs Vorfalzen ein. Der Horizontalschlitten 10 ist aufgrund der Führungsnut 20 und dem oben in der Nut angeordneten Zapfen 19 weitgehend nach links verschoben, nachdem und zum Teil gleichzeitig über die Spindel 8 und die Gewindeeinheit 13 der Vertikalschlitten 11 mit der Arbeitsplatte 18 nach oben verschoben worden ist. Nach Einnehmen dieser für das Vorfalzen maßgebenden Arbeitsstellung wird über den Antriebsmotor 16 und das Exzentergetriebe 17 die Arbeitsplatte 18 mit dem auf ihn angeordneten Vorfalzwerkzeug 5 für den Vorfalzvorgang nach unten verschoben. Danach wird entsprechend dem Pfeil III die Arbeitsplatte 18 über das Exzentergetriebe 17 wieder zurückgefahren, wonach der Schlitten 10 und danach der Schlitten 11 ebenfalls in umgekehrter Wirkrichtung zurückgefahren werden.

In Figur 4 ist die umgekehrte Extremstellung dargestellt, bei der über die Spindel 8 die Gewindeeinheit 13 und dem Zapfen 19 mit Führungsnut 20 der Vertikalschlitten 11 nun seine unterste Stellung einnimmt, hingegen der Horizontalschlitten 10 eine Stellung wie in Figur 3 einnimmt. In dieser Stellung ist das Fertigfalzwerkzeug 6 unmittelbar über dem bereits vorgefalzten Werkstück angeordnet und wird nun über das Exzentergetriebe 17 und die Arbeitsplatte 18 über den Antriebsmotor 16 angetrieben nach unten verschoben, wodurch der Fertigfalzvorgang vollzogen wird. In den Figuren 3 und 4 ist wie in Figur 1 das aus den Blechen 1 und 2 bestehende Werkstück nicht dargestellt, da sonst die Gesamtdarstellung an Deutlichkeit verlieren würde.

Nach dem Fertigfalzvorgang wird die Arbeitsvorrichtung 14 wieder in die in Figur 1 dargestellte neutrale Lage verschoben, in der das gefalzte Werkstück durch ein neues Werkstück ersetzt wird.

### Bezugszahlenliste

- 1 + 2: Bleche
- 3: Blechabschnitt
- 4: Widerlager
- 5: Vorfalzwerkzeug
- 6: Fertigfalzwerkzeug
- 7: Maschinenbett
- 8: Spindel
- 9: Motor
- 10: Horizontalschlitten
- 11: Vertikalschlitten
- 12: Tragfläche
- 13: Gewindeeinheit
- 14: Arbeitsvorrichtung
- 15: Welle
- 16: Antriebsmotor
- 17: Exzentergetriebe
- 18: Arbeitsplatte
- 19: Zapfen
- 20: Führungsnut
- 21: Arbeitsfläche
- 22: Arbeitsfläche

## Patentansprüche

1. Vorrichtung zum Vor- und Fertigfalzen von Blechen insbesondere Kraftfahrzeug- Karosserieteilen
- mit festgestehendem, eingespanntem Werkstück (Blechteilen 1, 2, 3),
- mit für die Bearbeitung des Werkstücks (1, 2, 3) verfahrbarem Werkzeug (5, 6),
- mit einer Einspanneinrichtung und einem Widerlager (4) für das Werkstück (1, 2, 3) und
- mit einem Maschinenbett (7), an dem die Einspanneinrichtung, das Widerlager (4) und/oder das Werkzeug (5, 6) kraftschlüssig angeordnet sind, wobei in der Falzposition das Werkstück (1, 2, 3) durch das Werkzeug (5, 6) gegen das Widerlager (4) gepresst wird,
- wobei das Werkzeug (5, 6) relativ zum Maschinenbett (7) geradlinig in horizontaler (I) und vertikaler (II) Richtung verfahrbar ist , und
- wobei für das horizontale Verfahren (I) auf dem Maschinenbett (7) ein entsprechender Horizontalschlitten (10) vorhanden ist, **dadurch gekennzeichnet,**
- **dass** für das vertikale Verfahren (II) an dem Horizontalschlitten (10) ein Vertikalschlitten (11) gelagert ist, an dem die Werkzeuge (5 und 6) angeordnet sind.

2. Vorrichtung nach Anspruch 1
**dadurch gekennzeichnet,**
**dass** für das Werkzeug (5, 6) am Vertikalschlitten (11) zwei Hubvorgänge durchführbar sind, einen Anfahrhub (I, II), um die Werkzeuge (5, 6) in Arbeitsstellung zu fahren und einen Arbeitshub (III, IV) zur Durchführung des Falzvorganges (Figur 3 und 4).

3. Vorrichtung nach Anspruch 2
**dadurch gekennzeichnet,**
**dass** am Vertikalschlitten (11) zur Durchführung des Arbeitshubs eine Arbeitsvorrichtung (14) vorhanden ist.

4. Vorrichtung nach Anspruch 3
**dadurch gekennzeichnet,**
**dass** die Arbeitsvorrichtung (14) ein Exzentergetriebe (17) der Werkzeuge (5, 6) aufweist, um für den Arbeitshub eine Relativverstellung zwischen Werkzeug (5, 6) und Vertikalschlitten (11) zu erzielen.

5. Vorrichtung nach einem der vorhergehenden Ansprüche,
**dadurch gekennzeichnet,**
**dass** der Vertikalschlitten (11) über eine Spindel (8) antreibbar ist, die in eine kraftschlüssig mit dem Vertikalschlitten (11) verbundene Gewindeeinheit (13) greift.

6. Vorrichtung nach einem der vorhergehenden Ansprüche,
**dadurch gekennzeichnet,**
**dass** der Antrieb des Horizontalschlittens (10) über eine in ihrem Verlauf von der Vertikalen abweichende Führungsnut (20) und einem darin geführten Zapfen (19) erfolgt, wobei Führungsnut (20) oder Zapfen (19) mit dem Horizontalschlitten (10) und Zapfen (19) oder Führungsnut (20) mit dem Vertikalschlitten (11) kraftschlüssig bzw. formschlüssig verbunden ist.

7. Vorrichtung nach einem der vorhergehenden Ansprüche,
**dadurch gekennzeichnet,**
**dass** für das Vorfalzen und das Fertigfalzen je ein synchron zueinander verfahrbares Werkzeug (5, 6) dient.

## Claims

1. Apparatus for pre-hemming and final hemming of sheet metal, in particular vehicle body components,
- comprising a fixed, clamped workpiece (sheet metal parts 1, 2, 3),
- comprising a tool (5, 6) which can be moved for machining the workpiece (1, 2, 3),
- comprising a clamping device and a counter-bearing (4) for the workpiece (1, 2, 3) and
- comprising a machine bed (7) wherein on the clamping device, the counter-bearing (4) and/or the tool (5, 6) are arranged non-positively, wherein in the hemming position the workpiece (1, 2, 3) is pressed by the tool (5, 6) against the counter-bearing (4),
- wherein the tool (5, 6) can be moved rectilinearly relative to the machine bed (7) in the horizontal (I) and vertical (II) direction and
- wherein a corresponding horizontal carriage (10) is provided on the machine bed (7) for the horizontal movement (I),
**characterised in that**
- a vertical carriage (11) whereon the tools (5, 6) are arranged is mounted on the horizontal carriage (10) for the vertical movement (II).

2. The apparatus according to claim 1, **characterised in that** two lifting processes can be carried out for the tool (5, 6) on the vertical carriage (II), a starting lift (I, II) to drive the tools (5, 6) into the working position and a working lift (III, IV) to carry out the hemming process (Figures 3 and 4).

3. The apparatus according to claim 2, **characterised in that** a working device (14) is provided on the vertical carriage (11) for carrying out the working lift.

4. The apparatus according to claim 3, **characterised in that** the working device (14) comprises an eccentric gear (17) of the tools (5, 6) in order to achieve a relative displacement between the tools (5, 6) and the vertical carriage (11) for the working lift.

5. The apparatus according to any one of the preceding claims, **characterised in that** the vertical carriage (11) can be driven by means of a spindle (8) which engages in a threaded unit connected non-positively to the vertical carriage (11).

6. The apparatus according to any one of the preceding claims, **characterised in that** the horizontal carriage (10) is driven by means of a guide groove (20) whose course differs from the vertical and a pin (19) guided therein, wherein the guide groove (20) or pin (19) is connected to the horizontal carriage (10) and the pin (19) or guide groove (20) is connected to the vertical carriage (11) non-positively or positively.

7. The apparatus according to any one of the preceding claims, **characterised in that** respectively one tool (5, 6) which can be moved synchronously towards another is used for the pre-hemming or the final hemming.

## Revendications

1. Dispositif de présertissage et de sertissage de tôles, notamment d'éléments de carrosserie pour véhicules automobiles,
- avec une pièce à usiner fixe serrée (éléments en tôle 1, 2, 3),
- avec un dispositif de serrage et un contre-appui (4) pour la pièce à usiner (1, 2, 3) et
- avec un socle de machine (7) sur lequel le dispositif de serrage, le contre-appui (4) et/ou l'outil (5, 6) sont disposés par complémentarité de forme, dans la position de sertissage, la pièce à usiner (1, 2, 3) étant poussée par l'outil (5, 6) contre le contre-appui (4),
- l'outil (5, 6) étant déplaçable en translation rectiligne en direction horizontale (I) et verticale (II) par rapport au socle de la machine (7) et
- un chariot horizontal (10) étant présent pour la translation horizontale (I) sur le socle de la machine (7)
**caractérisé en ce que**
- pour la translation verticale (II), un chariot vertical (11) sur lequel sont disposés les outils (5 et 6) est logé sur le chariot horizontal (10).

2. Dispositif selon la revendication 1,
**caractérisé en ce que** pour l'outil (5, 6), on peut réaliser deux processus de course sur le chariot vertical (11), une course d'approche (I, II) pour amener les outils (5, 6) en position de travail et une course de travail (III, IV) pour procéder au processus de sertissage (figures 3 et 4)

3. Dispositif selon la revendication 2,
**caractérisé en ce qu'**un dispositif de travail (14) est présent sur le chariot vertical (11) pour la réalisation de la course de travail.

4. Dispositif selon la revendication 3,
**caractérisé en ce que** le dispositif de travail (14) comporte un organe de commande excentrique (17) des outils (5, 6) pour obtenir pour la course de travail un ajustage relatif entre l'outil (5, 6) et le chariot vertical (11).

5. Dispositif selon l'une quelconque des revendications précédentes,
**caractérisé en ce que** le chariot vertical (11) peut être entraîné par l'intermédiaire d'une broche (1) qui s'engage dans une unité taraudée (13) reliée par complémentarité de force avec le chariot vertical (11).

6. Dispositif selon l'une quelconque des revendications précédentes,
**caractérisé en ce que** l'entraînement du chariot horizontal (10) est assuré par l'intermédiaire d'une rainure de guidage (20) dont le trajet diffère de la verticale et d'un tourillon (19) guidé dans cette dernière, la rainure de guidage (20) ou le tourillon (19) étant relié(e) par complémentarité de force ou de forme avec le chariot horizontal (10) et le tourillon (19) ou la rainure de guidage (20) étant relié(e) par complémentarité de force ou de forme avec le chariot vertical (11).

7. Dispositif selon l'une quelconque des revendications précédentes,
**caractérisé en ce que** pour le présertissage et le sertissage, on utilise respectivement un outil (5, 6), dont les deux peuvent être déplacés de façon mutuellement synchrone.
